# EUROPÄISCHE PATENTSCHRIFT

(11) **EP 0 190 432 B1**
(45) Veröffentlichungstag und Bekanntmachung des Hinweises auf die Patenterteilung: **23.09.1987**
(21) Anmeldenummer: 85115500.2
(22) Anmeldetag: 06.12.1985
(51) Int. Cl.: F01L 1/32

(54) **Vorrichtung zum Drehen von Tellerventilen**
Valve-rotating device
Dispositif de rotation de soupape

(30) Priorität: 16.01.1985 DE 3501221
(43) Veröffentlichungstag der Anmeldung: 13.08.1986
(73) Patentinhaber: Krupp MaK Maschinenbau GmbH, 24159 Kiel (DE)
(72) Erfinder: Gerwien, Fritz, D-2305 Heikendorf (DE)
(74) Vertreter: Hansmann, Dierk, Dipl.-Ing.

## Beschreibung

Die Erfindung bezieht sich auf eine Vorrichtung zum Drehen von durch schraubenförmige Federn belasteten Tellerventilen in Brennkraftmaschinen während der Bewegung des Ventils, wobei die Feder zwischen einem Federteller und einem über ein Lager drehbar angeordnetes Widerlager angeordnet ist, dessen Drehbewegung gegenüber einer Grundplatte nach dem Freilaufprinzip in einer Richtung gesperrt ist, indem über Wälzkörper als Klemmkörper konzentrisch um die Achse der Grundplatte angeordnete Aufnahmen unter Bildung von schiefen Ebenen vorgesehen sind sowie beim zunehmenden Spannen der Feder und Öffnen des Tellerventils der Wälzkörper entlastet sowie freiläuft, während beim Entspannen der Feder und Schließen des Tellerventils zum relativen Verdrehen der Grundplatte gegenüber der Feder der Wälzkörper zunehmend belastet sowie festgesetzt wird, wobei die Grundplatte mit Aufnahmen für Wälzkörper als Zylinderrolle vom verdrehbaren Widerlager ringartig umfaßt wird und der Wälzkörper zwischen einer Innenwandung des Widerlagers und einer zugeordneten Begrenzungsfläche der Aufnahme in der Grundplatte in der Art einer schiefen Ebene zur Innenwandung des Widerlagers angeordnet ist.

Durch Einbau derartiger Vorrichtungen wird insbesondere bei mit Schweröl betriebenen Dieselmotoren der Ansatz von Verbrennungsrückständen am Ventilsitz verhindert, wodurch der Verschleiß verringert und die Standzeit der Ventile verlängert werden kann.

Eine Anordnung dieser Art ist bereits nach der FR-A-2 075 752 bekannt. Es ist aber hierdurch nicht möglich, eine winklige Stützung der Klemmrolle und somit die einwandfreie Funktionsfähigkeit zu gewährleisten, wie es sich in der Praxis ergeben hat. Dieses resultiert daraus, daß eine Fertigung der absolut parallel verlaufenden Klemmflächen nicht möglich bzw. wegen des Aufwandes und der entstehenden Kosten nicht durchführbar ist.

Der Mangel der bekannten Anordnungen besteht auch darin, daß kein einwandfreier Betrieb für alle Drehzahlbereiche ermöglicht wird.

Die Aufgabe der Erfindung ist es, mit einfachen Mitteln eine funktionsfähige Anordnung zu schaffen, die die Fertigungsgenauigkeiten ausgleicht und eine zuverlässige Zuordnung der Flächen in der festgesetzten Stellung gewährleistet.

Die Lösung dieser Aufgabe erfolgt erfindungsgemäß dadurch, daß mindestens der Bereich der Begrenzungsfläche für den Wälzkörper in der festgesetzten Stellung als verschwenkbar eingesetztes Plattenelement ausgebildet ist, das eine plane Lauffläche für den Wälzkörper aufweist, während seine gegenüberliegende Auflagerseite zur selbsttätigen Einstellung kreisbogenartig gewölbt und ine korrespondierende Aufnahmefläche in der Grundplatte zur Einstellung der Berührungslinien zwischen Wälzkörper sowie Plattenelement und Wälzkörper sowie Widerlager parallel zur Wälzkörperachse aufweist.

Hiermit wird auf einfache Weise eine Anordnung ermöglicht, die in der festgesetzten Stellung des Freilaufs eine einwandfreie Zuordnung der Flächen für den Wälzkörper ermöglicht, um eine Festsetzung des Wälzkörpers durchzuführen. Dabei werden die entsprechend auftretenden Fertigungstoleranzen durch die selbsttätige Einstellung des Plattenelementes über seine Auflageseite ausgeglichen.

Es sind zwar bereits Vorschläge gemäß A. Schalitz, KUPPLUNGS-ATLAS, 1975, A.G.T.-Verlag, Ludwigsburg, Seiten 220 und 221, für Freiläufe bekannt geworden, die im Klemmbereich der Wälzkörper besonders hochwertige Metallplatten aufweisen, um einen Verschleißschutz zu gewährleisten. Diese Anordnungen haben aber einen anderen Zweck als die erfindungsgemäße Anordnung und können auch für die Aufgabe der Erfindung nicht eingesetzt werden.

Eine günstige Ausbildung wird dadurch erreicht, daß eine ungerade Anzahl von Aufnahmen in der Grundplatte angeordnet sind.

Um einen einwandfreien Betrieb auch bei auftretenden Schwingungen und Motorresonanz zu ermöglichen, wird vorgeschlagen, daß der Wälzkörper in Klemmrichtung durch eine Feder, insbesondere eine Blattfeder, beaufschlagt ist.

Ferner wird vorgeschlagen, deß das Plattenelement als Hartmetallplättchen ausgebildet ist.

In der Zeichnung ist ein Ausführungsbeispiel der Erfindung schematisch dargestellt. Es zeigen:

Fig. 1 einen Längsschnitt durch eine Vorrichtung mit einem Ventil im Zylinderkopf,
Fig. 2 einen Schnitt durch eine Grundplatte mit Widerlager,
Fig. 3 einen Querschnitt nach Linie 111-111 der Fig. 2.
Fig. 4 eine Draufsicht auf ein Plattenelement im vergrößerten Maßstab,
Fig. 5 eine Seitenansicht gemäß Fig. 4.

Bei der dargestellten Anordnung ist ein Tellerventil 1 einer Brennkraftmaschine angeordnet, das mit seinem Ventilschaft in der im Zylinderkopf 3 aufgenommenen Ventilführung 4 gleitend gelagert ist. Hierbei umgibt eine Schraubenfeder 5 den Ventilschaft 2, die sich mit ihrem einen Ende gegen einen Federteller 6 und mit ihrem anderen Ende gegen ein Widerlager 7 abstützt.

Das Widerlager 7 ist unter Zwischenschaltung eines Kugellagers 8 auf einer Grundplatte 9 am Zylinderkopf 3 gelagert. Zur Ausbildung eines Freilaufprinzips sind in der Grundplatte 9 Aufnahmen 10 angeordnet, die einen Wälzkörper 11 als Zylinderrolle aufnehmen. Die Grundplatte 9 wird vom verdrehbaren Widerlager 7 ringartig umfaßt, so daß die Zylinderrolle 11 zwischen einer Innenwandung 12 des Widerlagers 7 und einer Begrenzungsfläche 13 der Aufnahme 10 in der Grundplatte 9 abrollt. Hierbei verläuft die Begrenzungsfläche 13 in einem Winkel zur Tangente der Berührungslinie der Zylinderrolle 11 an der Innenwandung 12, so daß sich eine schiefe Ebene zur Innenwandung 12 des Widerlagers 7 ergibt und die Zylinderrolle 11 in der einen Lage zwischen Innenwandung 12 und Begrenzungsfläche 13 geklemmt wird, während die Zylinderrolle 11' in der anderen Lage freiläuft, In diesem Fall wird die Zylinderrolle 11 im Klemmrichtung durch eine Blattfeder 14 beaufschlagt.

Der Bereich der Begrenzungsfläche 13 in der Aufnahme 10 für die Zylinderrolle 11 für die festgesetzte Stellung ist durch ein verschwenkbar eingesetztes Plattenelement 15 gebildet. Das Plattenelement 15, das in eine Nut 19 eingesetzt ist, weist dabei eine plane Lauffläche 16 auf, wobei seine gegenüberliegende Auflagerseite 1 kreisbogenförmig gewölbt ist und eine korrespondierende Aufnahmefläche 18 in der Grundplatte 9 zur Einstellung parallel zur Achse der Zylinderrolle 11 aufweist.

Der Funktionsablauf ist wie folgt:

Über den nicht näher gezeigten Ventilantrieb wird das Tellerventil 1 über seinen Ventilschaft 2 in Axialrichtung in die Öffnungsstellung bewegt. Die Schraubenfeder 5 wird dabei zusammengedrückt und dreht sich in Spiralrichtung. Da das Widerlager 7 über das Kugellager 8 angeordnet ist, macht das Widerlager 7 den Weg der Federdrehung entsprechend Pfeil 20 mit. Hierbei wird die Zylinderolle 11 aus ihrer Klemmstellung gelöst indem sie in die Stellung 11 abrollt. Dabei wird das Ventil 1 gedreht.

Beim Schließvorgang des Ventils 1 wird die Schraubenfeder 5 entspannt und hat das Bestreben, in ihre Ausgangslage sich zurückzudrehen. Durch diese eingeleitete Drehrichtung wird die Zylinderrolle 11 in ihre Ausgangsposition, d.h. in eine Klemmstellung, zwischen der Innenwandung 12 und der Begrenzungsfläche 13 der Aufnahme 10 gebracht, so daß die Rückdrehbewegung verhindert wird und das Ventil in einar versetzten Stellung abdichtet.

Diese Klemmstellung der Zylinderrolle 11 wird nur korrekt gawährleistet, wenn die Zylinderrolle 11 an ihren Berührungslinien mit der Innenwandung 12 und der Begrenzungsfläche 13 parallel gestützt wird. Die Aufgabe der Parallelstellung wird über das Plattenelement 15 erreicht, da die Auflagerseite 17 kreisbogenförmig gewölbt ist und eine korrespondierende Aufnahmefläche 18 aufweist. Durch die damit durchführbare Schwenkmöglichkeit des Plattenelementes 15 ist immer eine einwandfreie Klemmstellung der Zylinderrolle 11 einstellbar.

## Patentansprüche

1. Vorrichtung zum Drehen von durch schraubenförmige Federn (5) belasteten Tellerventilen (1) in Brennkraftmaschinen während der Bewegung des Ventils (1), wobei die Feder (5) zwischen einem Federteller (6) und einem über ein Lager drehbar angeordnetes Widerlager (7) angeordnet ist, dessen Drehbewegung gegenüber einer Grundplatte (9) nach dem Freilaufprinzip in einer Richtung gesperrt ist, indem über Wälzkörper (11) als Klemmkörper konzentrisch um die Achse der Grundplatte (9) angeordnete Aufnahmen (10) unter Bildung von schiefen Ebenen vorgesehen sind sowie beim zunehmenden Spannen der Feder (5) und Öffnen des Tellerventils (1) der Wälzkörper (11) entlastet sowie freiläuft, während beim Entspannen der Feder (5) und Schließen des Tellerventils (1) zum relativen Verdrehen der Grundplatte (9) gegenüber der Feder (5) der Wälzkörper (11) zunehmend belastet sowie festgesetzt wird, wobei die Grundplatte (9) mit Aufnahmen (10) für Wälzkörper (11) als Zylinderrolle vom verdrehbaren Widerlager (7) ringartig umfaßt wird und der Wälzkörper (11) zwischen einer Innenwandung (12) des Widerlagers (7) und einer zugeordneten Begrenzungsfläche (13) der Aufnahme in der Grundplatte (9) in der Art einer schiefen Ebene zur Innenwandung (12) des Widerlagers (7) angeordnet ist, dadurch gekennzeichnet, daß mindestens der Bereich der Begrenzungsfläche (13) für den Wälzkörper (11) in der festgesetzten Stellung als verschwenkbar eingesetztes Plattenelement (15) ausgebildet ist, das eine plane Lauffläche (16) für den Wälzkörper (11) aufweist, während seine gegenüberliegende Auflagerseite (17) zur selbsttätigen Einstellung kreisbogenartig gewölbt und eine korrespondierende Aufnahmefläche (18) in der Grundplatte (9) zur Einstellung der Berührungslinien zwischen Wälzkörper (11) sowie Plattenelement (15) und Wälzkörper (11) sowie Widerlager (7) parallel zur Wälzkörperachse aufweist.

2. Vorrichtung nach Anspruch 1, dadurch gekennzeichnet, daß eine ungerade Anzahl von Aufnahmen (10) in der Grundplatte (9) angeordnet sind.

3. Vorrichtung nach Anspruch 1 oder 2, dadurch gekennzeichnet, dsß der Wälzkörper (11) in Klemmrichtung durch eine Feder (14), insbesondere eine Blattfeder, beaufschlagt ist.

4. Vorrichtung nach einem der Ansprüche 1 bis 3, dadurch gekennzeichnet, daß das Plattenelement (15) als Hartmetallplättchen ausgebildet ist.

## Claims

1. Device for rotating poppet valves (1), which are loaded by helical springs (5), in internal combustion engines during the movement of the valve (1), in which the spring (5) is arranged between a spring plate (6) and a counter bearing (7) which is arranged so as to be rotatable via a bearing and the rotary movement of which with respect to a base plate (9) is stopped in one direction in accordance with the free wheeling principle in that mountings (10), which are arranged concentrically about the axis of the base plate (9) via roller members (11) as clamping members, are provided so as to form inclined planes, and the roller member (11) is relieved of its load and runs freely as the spring (5) is increasingly loaded and the poppet valve (1) opens, while the roller member (11) is increasingly loaded and locked when the load on the spring (5) is released ans the poppet valve (1) closes upon the relative rotation of the base plate (9) with respect to the spring (5), the base plate (9) with mountings (10) for roller members (11) as cylindrical rollers being encompassed in an annular manner by the rotatable counter bearing (7) and the roller member (11) being arranged between an internal wall (12) of the counter bearing (7) and an associated boundary surface (13) ofthr mounting in the base plate (9) in the manner of an inclined plane with respect to the internal wall (12) of the counter bearing (7), characterised in that at least the area of the boundary surface (13) for the roller member (11) is formed as a pivotable plate element (15) in the fixed position which comprises a plane rolling surface (16) for the roller member (11), while its opposite bearing side (17) is curved in the manner of a circular arc for automatic adjustment and comprises a corresponding mounting surface (18) in the base plate (9) for adjusting the lines of contact between the roller member (11) and the plate element (15) and between the roller member (11) and the counter bearing (7) parallel to the roller member axis.

2. Device according to claim 1, characterised in that an odd number of mountings (10) are arranged in the base plate (9).

3. Device according to claim 1 or 2, characterised in that the roller member (11) is acted upon in the clamping direction by a spring (14), in particular a leaf spring.

4. Device according to one of claims 1 to 3, characterised in that the plate element (15) is formed as a small hard metal plate.

## Revendications

1. Dispositif de rotation de soupape à disque (1) chargée par un ressort hélicoïdal (5) dans des moteurs à combustion interne, pendant le déplacement de la soupape (1), le ressort (5) étant monté entre une assiette ou disque de ressort (6) et un contre-appui (7) monté de façon à pouvoir tourner à l'intervention d'un roulement, contre-appui (7) dont le mouvement de rotation par rapport à une plaque de base (9), selon le principe de la roue libre, est bloqué dans un sens, des creux (10) étant prévus concentriquement autour de l'axe de la plaque de base (9) pour des éléments de roulement (11) jouant le rôle d'éléments de blocage, creux (10) qui forment des plans en oblique, et l'élément de roulement (11), lorsque la tension du ressort (5) augmente et que la soupape à disque (1) est ouverte, étant déchargé et tournant librement, tandis que lorsque le ressort (5) est détendu et que la soupape à disque (1) est fermée, pour la rotation relative de la plaque de base (9) par rapport au ressort (5), l'élément de roulement (11) est chargé de façon croissante et est immobilisé, la plaque de base (9) présentant les creux (10) pour les éléments de roulement (11), prévus sous la forme de galets cylindriques, étant entourée par le contre-appui (7) comme par un anneau et l'élément de roulement (11) étant prévu entre une cloison interne (12) du contre-appui (7) et une face de limite correspondante et coopérante (13) du creux que présente la plaque de base (9), face de limite (13) qui forme un plan en oblique par rapport à la cloison interne (12) du contre-appui (7), le dispositif étant caractérisé en ce qu'au moins la zone de la face de limite (13), pour l'élément de roulement (11) se trouvant dans la position d'immobilisation, est prévue sous la forme à'un élément de plaque (15) monté de façon à pouvoir pivoter, élément de plaque (15) qui présente une face de roulement plane (16) pour l'élément de roulement (11), tandis que sa face d'appui opposée (17), pour le réglage automatique, est bombée en arc de cercle et présente une face correspondante de réception (18) dans la plaque de base (9) pour le réglage des lignes de contact entre l'élément de roulement (11), ainsi que l'élément de plaque (15), et l'élément de roulement (11), ainsi que le contre-appui (7), parallèlement à l'axe de l'élément de roulement.

2. Dispositif suivant la revendication 1, caractérisé en ce qu'il est prévu un nombre impair de creux (10) dans la plaque de base (9).

3. Dispositif suivant l'une ou l'autre des revendications 1 et 2, caractérisé en ce que l'élément de roulement (11) est sollicité dans le sens du blocage par un ressort (14), en particulier par un ressort-lame.

4. Dispositif suivant l'une quelconque des revendications 1 à 3, caractérisé en ce que l'élément de plaque (15) est prévu sous la forme d'une petite plaque de métal dur.
